# EUROPÄISCHE PATENTSCHRIFT

(11) **EP 3 066 969 B1**
(45) Veröffentlichungstag und Bekanntmachung des Hinweises auf die Patenterteilung: **08.05.2019**
(21) Anmeldenummer: 16020051.5
(22) Anmeldetag: 24.02.2016
(51) Int. Cl.: A47L 9/14

(54) **STAUBFILTERBEUTEL ZUM EINSATZ IN EINEM STAUBSAUGGERÄT**
DUST FILTER BAG FOR USE IN A VACUUM CLEANER
SAC FILTRANT A POUSSIERE POUR UTILISATION DANS UN ASPIRATEUR

(30) Priorität: 10.03.2015 DE 102015103517
(43) Veröffentlichungstag der Anmeldung: 14.09.2016
(73) Patentinhaber: Miele & Cie. KG, 33332 Gütersloh (DE); BRANOFILTER GMBH, 90599 Dietenhofen (DE)
(72) Erfinder: Umlauf, Guido, 48167 Münster (DE); Schmidt, Marco, 33611 Bielefeld (DE); Kreimeyer, Stefan, 33729 Bielefeld (DE); Agethen, Michael, 32602 Vlotho (DE); Rammig, Jürgen, 91564 Neuendettelsau (DE); Aldenhoven, Frank, 90513 Zirndorf (DE); Kern, Gerhard, 90409 Nürnberg (DE); Ziegler, Thomas, 90574 Roßtal (DE); Schmierer, Uwe, 91622 Rügland (DE)

(56) Entgegenhaltungen:
- DE-A1-102012 012 999
- DE-U1-202011 052 208

## Beschreibung

Die Erfindung betrifft einen Staubfilterbeutel nach dem Oberbegriff des Anspruchs 1 sowie ein Verfahren zur Herstellung eines Staubfilterbeutels.

In der DE 44 153 50 A1 wird ein Staubfilterbeutel mit einer Halteplatte beschrieben, bei der die Halteplatte mit einer Verschlussklappe ausgebildet ist, die über ein bandartiges Federelement verfügt, das die Verschlussklappe in einer die Öffnung des Staubfilterbeutels verschließenden Position hält.

Entsprechend der Federkennlinie des bandförmigen Federelements steigt die Federkraft proportional zum Öffnungswinkel der Verschlussklappe an. Da sich die Verschlussklappe bei in das Staubsauggerät eingesetztem Staubfilterbeutel in der Offenstellung befindet, treten große Kräfte auf, die in der Lagerung des Federelements plastische Verformungen bewirken. Demzufolge schließt die Verschlussklappe bei Entnahme des Staubfilterbeutels aus dem Staubsauggerät nicht mehr vollständig.

In der DE 19 948 909 A1 wird eine Halteplatte mit Verschlussklappe für einen Staubfilterbeutel beschrieben, wobei die Verschlussklappe über eine Blattfeder in einer Verschlussstellung gehalten wird. Die Blattfeder weist eine Bombierung auf, d. h. sie ist mit einer Wölbung ausgebildet, die unter einem Winkel von 90° zur Längsachse erstreckt ist. Zum Öffnen der Verschlussklappe muss eine relativ hohe Kraft aufgebracht werden. Um die Gegenkraft beim Öffnen aufnehmen zu können, muss die Halteplatte sehr stabil ausgebildet sein, um eine Durchbiegung der Halteplatte beim Öffnen der Verschlussklappe zu verhindern.

In der EP 1 849 392 A1 wird eine Halteplatte mit einer Verschlussklappe beschrieben, bei der eine Bandfeder in der Verschlussstellung stark vorgespannt ist. Um die Kraft beim Öffnen der Verschlussklappe nicht zu stark ansteigen zu lassen, wird der Biegewinkel der Bandfeder dadurch begrenzt, dass das Ende der Bandfeder bei einem bestimmten Öffnungswinkel der Verschlussklappe in eine Vertiefung eintaucht, sodass eine weitere Erhöhung der Biegekraft vermieden wird. Dieser Aufbau ist relativ aufwendig, auch muss die Bandfeder stark vorgespannt werden, wobei durch plastische Verformungen im Bereich der Krafteinleitung der Federkräfte in die Halteplatte die Vorspannung, soweit reduziert wird, dass ein sicheres Verschließen der Verschlussklappe nicht mehr gewährleistet wird.

In der DE202013100862 U1 wird eine Halteplatte mit einer Verschlussklappe beschrieben, bei der verschiedene Varianten von Federelementen Verwendung finden. Allen gemeinsam ist, dass die Biegeachse des Federelements winklig zur Drehachse der Verschlussklappe ausgerichtet ist. Neben Blattfedern und Stabfedern sind auch sogenannte Schenkelfedern vorgesehen. Allen beschriebenen Varianten ist gemeinsam, dass sie relativ aufwendig zu fertigen sind.

Die DE 10 2012 012 999 A1 offenbart eine Halteplatte für einen Staubfilterbeutel nach dem Oberbegriff des Anspruchs 1, welche eine Öffnung und eine an der Öffnung schwenkbar angebrachte Verschlussklappe umfasst. Im Schwenkbereich der Klappe ist außenseitig ein elastisches Element angebracht, das bei geschlossener Klappe sich im entspannten Zustand befindet und beim Öffnen gedehnt wird.

Aufgabe der vorliegenden Erfindung ist es, einen Staubfilterbeutel anzugeben, der zumindest einen Teil der genannten Nachteile vermeidet und kostengünstig herstellbar ist.

Erfindungsgemäß wird diese Aufgabe mit dem Gegenstand des Anspruchs 1 gelöst. Bei dieser Lösung handelt es sich um einen Staubfilterbeutel zum Einsatz in einem Staubsauggerät. Der Staubfilterbeutel umfasst:
- einen Beutel aus Filtermaterial mit einer Beuteleinlassöffnung;
- eine Halteplatte mit einer Halteplatteneinlassöffnung;
- eine Verschlussklappe, die an der Halteplatte über ein Scharnier um eine Scharnierachse derart schwenkbar gelagert ist, dass die Verschlussklappe in einer Geschlossenstellung die Halteplatteneinlassöffnung verschließt und in einer Offenstellung die Halteplatteneinlassöffnung freigibt;
- wobei die Halteplatte im Bereich der Beuteleinlassöffnung auf der Außenseite des Beutels derart angeordnet ist, dass die Beuteleinlassöffnung mit der Halteplatteneinlassöffnung fluchtet;
- wobei die Verschlussklappe durch eine Feder in die Geschlossenstellung beaufschlagt ist, indem die Feder mit einem ersten Ende an der Verschlussklappe und mit einem zweiten Ende an der Halteplatte abgestützt ist.

Die Feder ist als eine Schraubenfeder mit einer koaxial zu den Schraubenwindungen der Schraubenfeder verlaufenden Längsachse ausgebildet.

Wesentlich bei der erfindungsgemäßen Lösung ist, dass die Schraubenfeder in ihrer Erstreckung entlang der Längsachse einen ersten Längsabschnitt aufweist, der an der Halteplatte abgestützt ist und dass sie einen zweiten Längsabschnitt aufweist, der an der Verschlussklappe abgestützt ist. Die Abstützung und Anordnung der Schraubenfeder ist derart ausgebildet, dass beim Verschwenken der Verschlussklappe die Schraubenfeder um eine Biegeachse belastet wird, die winkelig, vorzugsweise in einem rechten Winkel zur Längsachse der Schraubenfeder angeordnet ist.

Der vorgeschlagene Staubfilterbeutel kann den Vorteil aufweisen, dass die Federkennlinie der um ihre Biegeachse belasteten Schraubenfeder, die winkelig zur Längsachse der Schraubenfeder angeordnet ist, einen degressiven Kraftverlauf aufweist. Der degressive Kraftverlauf der Schraubenfeder reduziert die Kräfte auf das Verschlussklappensystem in der Offenstellung der Verschlussklappe. Auf diese Weise können plastische Verformungen, die sich negativ auf die Schließkraft in der Geschlossenstellung der Verschlussklappe auswirken, vermieden werden.

Bei vorteilhaften Ausführungen kann vorgesehen sein, dass die Biegeachse der Schraubenfeder beim Verschwenken der Verschlussklappe mit der Scharnierachse in einer gemeinsamen Linie fluchtend angeordnet ist oder bei alternativen Ausführungen, dass die Biegeachse der Schraubenfeder beim Verschwenken der Verschlussklappe zu der Scharnierachse parallel versetzt angeordnet ist.

Zur Einstellung der Kennlinie der Feder kann vorgesehen sein, dass die Biegeachse relativ zur Scharnierachse in Richtung der Flächenerstreckung der Halteplatte und/oder der Verschlussklappe lateral versetzt angeordnet ist. Alternativ oder zusätzlich kann vorgesehen sein, dass die Biegeachse relativ zur Scharnierachse in einer Richtung senkrecht zur Flächenerstreckung der Halteplatte und/oder der Verschlussklappe angeordnet ist.

Bei besonderen Ausführungen kann auch vorgesehen sein, dass die Biegeachse parallel versetzt in einer gemeinsamen Ebene mit der Scharnierachse angeordnet ist, wobei die gemeinsame Ebene senkrecht zur Flächenerstreckung der Halteplatte und/oder der Verschlussklappe angeordnet ist.

Eine besonders vorteilhafte Kennlinie wird erhalten, wenn vorgesehen ist, dass die Schraubenfeder als Zugfeder oder als Druckfeder ausgebildet ist. Eine Optimierung der Kennlinie kann erhalten werden, wenn vorgesehen ist, dass die Schraubenfeder in der Geschlossenstellung der Verschlussklappe als vorgespannte Zugfeder oder als vorgespannte Druckfeder ausgebildet ist. Es kann auch vorgesehen sein, dass die Schraubenfeder in der Geschlossenstellung der Verschlussklappe mit nicht linearer Längsachse, vorzugsweise um die Biegeachse gebogener Längsachse angeordnet ist.

Weiter kann vorgesehen sein, dass die Halteplatte eine halteplattenseitige Aufnahme aufweist, in und/oder an und/oder auf der der an der Halteplatte abgestützte erste Längsabschnitt der Schraubenfeder aufgenommen ist.

In einer vorteilhaften Ausbildung kann vorgesehen sein, dass die halteplattenseitige Aufnahme als Kanal ausgebildet ist, der zumindest abschnittsweise als Bohrung oder als Nut ausgebildet ist.

Die halteplattenseitige Aufnahme kann länglich ausgebildet sein mit einer Längserstreckung, die in einem spitzen Winkel zur Flächenerstreckung der Halteplatte angeordnet ist.

Es kann vorgesehen sein, dass die Verschlussklappe eine verschlussklappenseitige Aufnahme aufweist, in und/oder an und/oder auf der der an der Verschlussklappe abgestützte zweite Längsabschnitt der Schraubenfeder aufgenommen ist.

Die verschlussklappenseitige Aufnahme kann als Kanal ausgebildet sein, der zumindest abschnittsweise als Bohrung oder als Nut ausgebildet ist.

Es kann auch vorgesehen sein, dass die verschlussklappenseitige Aufnahme länglich ausgebildet ist mit einer Längserstreckung, die in einem spitzen Winkel zur Flächenerstreckung der Verschlussklappe angeordnet ist.

Es kann vorgesehen sein, dass die Schraubenfeder mit dem ersten Längsabschnitt an der Halteplatte axial festgelegt gelagert ist und mit dem zweiten Längsabschnitt an der Verschlussklappe axial verschiebbar gelagert ist oder dass die Schraubenfeder mit dem ersten Längsabschnitt an der Halteplatte axial verschiebbar gelagert ist und mit dem zweiten Längsabschnitt an der Verschlussklappe axial festgelegt gelagert ist.

In einer alternativen Ausführung kann vorgesehen sein, dass die Schraubenfeder mit dem ersten Längsabschnitt an der Halteplatte axial festgelegt gelagert ist und mit dem zweiten Längsabschnitt an der Verschlussklappe axial festgelegt gelagert ist, oder dass die Schraubenfeder mit dem ersten Längsabschnitt an der Halteplatte axial verschiebbar gelagert ist und mit dem zweiten Längsabschnitt an der Verschlussklappe axial verschiebbar gelagert ist.

Die Schraubenfeder kann als vorgespannte Zugfeder oder als Druckfeder ausgebildet sein.

In einer vorteilhaften Ausführung kann vorgesehen sein, dass die Halteplatte mit der Verschlussklappe als einstückiges Kunststoffspritzgussteil, vorzugsweise aus einem Thermoplast, ausgebildet ist und das Scharnier als Filmscharnier ausgebildet ist. Das Filmscharnier ist ein Abschnitt des Kunststoffspritzgussteils, der eine mit einem Film oder einer Folie vergleichbare geringe Dicke aufweist und daher biegbar ausgebildet ist. Unter dem Begriff Filmscharnier wird ein Abschnitt eines Kunststoffteils, vorzugsweise eines Spritzgussteils verstanden, der eine mit einem Film oder einer Folie vergleichbare geringe Dicke aufweist und daher biegbar ausgebildet ist.

Es kann vorgesehen sein, dass die Halteplatte einen Verbindungsabschnitt aufweist, der mit der Verschlussklappe über das Filmscharnier verbunden ist und über ein zweites Filmscharnier mit einem Hauptabschnitt der Halteplatte verbunden ist, der die Halteplatteneinlassöffnung aufweist.

Weiter kann vorgesehen sein, dass an der Halteplatte eine kreisringförmige Dichtplatte aus einem gummielastischen Werkstoff angeordnet ist, an der die Verschlussklappe in der Geschlossenstellung dichtend anliegt.

Die eingangs genannte Aufgabe wird ferner erfindungsgemäß bereits durch eine Halteplatte gelöst, die ausgebildet ist, wie sie für den vorgeschlagenen Staubfilterbeutel erläutert ist. Bei dieser Lösung handelt es sich also um eine Halteplatte für einen Staubfilterbeutel zum Einsatz in einem Staubsauggerät. Wesentlich bei dieser Halteplatte ist, dass die Halteplatte so ausgebildet ist, wie die Halteplatte eines vorangehend als erfindungsgemäß beschriebenen Staubfilterbeutels.

Als ein bevorzugtes Verfahren zur Herstellung des vorgeschlagenen Staubfilterbeutels kann vorgesehen sein, dass die Halteplatte mit der Verschlussklappe aus einem vorzugsweise thermoplastischen Kunststoffmaterial über Spritzgießen als einstückiges Spritzgussteil in einem Spritzgusswerkzeug hergestellt wird, wobei die Schraubenfeder vor dem Spritzgussvorgang in das Spritzgusswerkzeug eingelegt wird und beim Spritzgießen teilweise mit dem thermoplastischen Kunststoffmaterial der Halteplatte und/oder der Verschlussklappe verbunden wird oder die Schraubenfeder nach dem Spritzgussvorgang in die Halteplatte und/oder in die Verschlussklappe eingelegt wird.

Es kann vorgesehen sein, dass die Dichtplatte beim Spritzgießen teilweise mit dem thermoplastischen Kunststoffmaterial der Halteplatte verbunden wird, vorzugsweise im 2K-Verfahren, oder nach dem Spritzgießen mit der Halteplatte verklebt wird.

Die Erfindung wird nun anhand von Ausführungsbeispielen näher erläutert. Es zeigen
- Fig. 1: ein Ausführungsbeispiel des erfindungsgemäßen Staubfilterbeutels mit einer durch eine Verschlussklappe verschließbaren Halteplatte in der Draufsicht vom Innenraum des Beutels her;
- Fig. 2: die Halteplatte in Fig. 1 mit Verschlussklappe in Offenstellung als Einzelteil in perspektivischer Ansicht;
- Fig. 3: die Halteplatte mit der Verschlussklappe gemäß Fig. 2, jedoch als einteiliges Spritzgussteil vor der Montage;
- Fig. 4: eine Federkennlinie einer Schraubenfeder der Halteplatte in Fig. 1 im Vergleich zu einer Federkennlinie einer Blattfeder.

Fig. 1 zeigt einen Staubfilterbeutel 1 zum Einsatz in einem Staubsauggerät. Der Staubfilterbeutel 1 umfasst einen Beutel 11 mit einer Beuteleinlassöffnung 11e und eine auf der Außenseite des Beutels 11 derart angeordnete Halteplatte 12, dass die zentrale Öffnung der Halteplatte 12 mit der Beuteleinlassöffnung 11e fluchtet. In der Öffnung der Halteplatte 12 ist ein Dichtungsring 12d unter Ausbildung einer ringförmigen Dichtungslippe angeformt. An der Halteplatte 12 ist eine Verschlussklappe 13 gelenkig gelagert. Die Verschlussklappe 13 wird durch eine Feder 14 in die Geschlossenstellung beaufschlagt. In der Geschlossenstellung liegt die Verschlussklappe 13 auf der ringförmigen Dichtungslippe 12d auf. Der Beutel 11 ist aus einem luftdurchlässigen Filtermaterial, vorzugsweise Vliesmaterial, ausgebildet, dessen Porenweite so bemessen ist, dass der in dem eingesaugten Luftstrom enthaltene Staub in dem Beutel 11 zurückgehalten wird. Die Halteplatte 12 ist aus vorzugsweise thermoplastischem Kunststoffmaterial ausgebildet. Der Dichtungsring 12d ist aus einem Elastomer ausgebildet, beispielsweise aus Gummi.

Der in der Darstellung in Fig. 1 in einer Ebene vor der Halteplatte 12 angeordnete Beutel 11 ist in Fig. 1 abweichend von den üblichen Darstellungsregeln mit einer gestrichelten dünnen Linie dargestellt. Die in der Draufsicht vom Innenraum des Beutels 11 her dargestellte Halteplatte 12 ist mit Volllinien gezeichnet. Der Beutel 11 ist mit dem Öffnungsrand der Beuteleinlassöffnung 11e auf der zum Beutelinnenraum gewandten Seite der Halteplatte 12 verschweißt, und zwar auf einem auf dieser Seite der Halteplatte 12 ausgebildeten erhabenen Ringrand 12r, der die zentrale Öffnung der Halteplatte 12 umgibt. In der zentralen Öffnung der Halteplatte 12 ist die ringförmige Dichtungslippe 12d ausgebildet. Der Innenrand 12di der ringförmigen Dichtungslippe 12d bildet die Einlassöffnung 12e der Halteplatte 12. Wie Figur 3 zeigt, ist die Verschlussklappe 13 mit einem halteplattenseitigen Verschlussklappenhalter 12h über ein Filmscharnier 13f verbunden. Um die Schwenkachse des Filmscharniers 13f ist die Verschlussklappe 13 von der Geschlossenstellung in die Offenstellung und umgekehrt schwenkbar. Wenn der Staubfilterbeutel 1 in das Staubsauggerät eingesetzt ist, ist im Saugbetrieb die Verschlussklappe 13 in Offenstellung (siehe Fig. 2), so dass im Betrieb des Staubsauggerätes ein angesaugter staubbelasteter Luftstrom über die Halteplatteneinlassöffnung 12e und die Beuteleinlassöffnung 11e in den Beutel 11 eintreten kann.

Je nach Staubsaugertyp kann in den im Staubsauger eingesetzten Staubfilterbeutel 1 ein Rohrstutzen in die Einlassöffnung 12e, 11e eingreifen, sodass aufgrund dieses Eingriffs die Verschlussklappe 13 in ihre Offenstellung in den Beutel hineingeschwenkt ist. Bei Staubsaugertypen, bei denen kein in den Staubfilterbeutel eingreifender Rohrstutzen vorhanden ist, kann die Verschlussklappe 13 aufgrund des Saugdrucks in ihre Offenstellung in den Beutel 11 hineingeschwenkt sein.

Was die Ausgestaltung und Anordnung der die Verschlussklappe 13 in die Geschlossenstellung beaufschlagenden Feder 14 betrifft: Bei dem dargestellten Ausführungsbeispiel ist die Feder als Schraubenfeder 14 ausgebildet. Die Halteplatte 12 weist in dem halteplattenseitigem Verschlussklappenhalter 12h eine halteplattenseitige Federaufnahme 12fa auf, in der ein darin abgestützter erster Längsabschnitt der Schraubenfeder 14 aufgenommen ist. Die halteplattenseitige Federaufnahme 12fa ist in dem dargestellten Ausführungsbeispiel als Kanal ausgebildet, der zumindest abschnittsweise als Bohrung oder als Nut ausgebildet ist. Die Verschlussklappe 13 weist eine verschlussklappenseitige Federaufnahme 13fa auf, in der der an der Verschlussklappe 13 abgestützte zweite Längsabschnitt der Schraubenfeder 14 aufgenommen ist. Die verschlussplattenseitige Federaufnahme 13fa ist als Kanal ausgebildet, der zumindest abschnittsweise als Bohrung oder als Nut ausgebildet ist.

Die Federaufnahmen 12fa, 13fa sind so zueinander angeordnet, dass die Längsachsen der Aufnahmen senkrecht zu der Schwenkachse des ersten Filmscharniers 13f angeordnet sind. Der in der halteplattenseitigen Federaufnahme 12fa angeordnete Endabschnitt der Schraubenfeder 14 ist in der Federaufnahme 12fa fixiert. Der in der verschlussklappenseitigen Federaufnahme 13fa angeordnete Endabschnitt der Schraubenfeder 14 ist in der Federaufnahme 13fa axial verschiebbar. Beim Verschwenken der Verschlussklappe 13 wird dieser Endabschnitt der Feder in der Federaufnahme 13fa axial verschoben.

Beim Verschwenken der Verschlussklappe 13 wird die Schraubenfeder 14 um eine Biegeachse 14b belastet, die erfindungsgemäß winkelig zur Längsachse der Schraubenfeder 14 angeordnet ist. In dem dargestellten Fall ist die Längsachse der Schraubenfeder 14 rechtwinkelig zur Schwenkachse des Filmscharniers 13f und die Biegeachse 14b fluchtet mit der Schwenkachse dieses Filmscharniers 13f oder ist parallel zur Schwenkachse des Filmscharniers 13f geringfügig versetzt. Dieser Versatz kann durch entsprechende Anordnung und Ausgestaltung der Feder 14 und deren Aufnahmen 12fa, 13fa zum Innenraum des Beutels 11 hin oder in die Gegenrichtung, d.h. in Richtung vom Innenraum des Beutels 11 weg ausgebildet sein.

Bei dem dargestellten Ausführungsbeispiel ist die Schraubenfeder 14 als vorgespannte Zugfeder ausgebildet.

Die Schraubenfeder 14 ist derart ausgestaltet, dass der Biegeradius der Schraubenfeder ca. dem dreifachen Durchmesser der Schraubenfeder entspricht. Um der Schraubenfeder 14 in Offenstellung genügend Ausdehnung zu erlauben und eine Kollision des Biegeradius mit der Verschlussklappe 13 zu vermeiden, orientiert sich die Ausgestaltung der Nut an dieser Vorgabe.

Fig. 4 zeigt eine Federkennlinie K1 der erfindungsgemäßen Schraubenfeder 14 im Vergleich zu einer Federkennlinie K2 einer bekannten Blattfeder, z.B. gemäß EP 1 849 392 A1. Hierbei ist in Fig. 4 die Federkraft F über dem Federweg s dargestellt. Der Federweg s ist jeweils proportional zu dem Biegewinkel der Feder. Wie aus der Federkennlinie K2 der Blattfeder zu erkennen ist, weist die Federkennlinie der Blattfeder einen starken linearen Kraftanstieg auf, der dann in einen degressiven Verlauf übergeht. Wie aus der Federkennlinie K1 der Schraubenfeder 14 zu erkennen ist, verläuft die Federkennlinie der Schraubenfeder von Anfang an degressiv.

Die Kennlinien K1 in Fig. 4 gilt für eine nicht vorgespannte Schraubenfeder. Die Schraubenfeder 14 ist in dem in den Figuren 1 bis 3 dargestellten Ausführungsbeispiel jedoch als vorgespannte Zugfeder ausgebildet. Die Vorspannung ist weiterhin einstellbar, indem die Feder mit einer einzustellenden Vorbiegung versehen wird. Bei der Schraubenfeder 14 kann der Winkel der Vorbiegung vorteilhafterweise im Bereich von 5° bis 30° eingestellt werden, um so eine vorbestimmte Schließkraft der Verschlussklappe 13 in der Geschlossenstellung einzustellen. Die Einstellung der Vorspannung kann durch die Ausbildung der Winkelstellung der Federaufnahme in der Halteplatte 12 und/oder der Winkelstellung der Federaufnahme in der Verschlussklappe 13 vorgenommen werden. Hierbei kommt es auf die relative Winkelstellung der beiden Federaufnahmen in der Geschlossenstellung der Verschlussklappe an.

Die Vorspannung beeinflusst die Kennlinie der Feder. Durch die Vorspannung wird ein besonders starker degressiver Verlauf ausgebildet. Da die Windungen der vorgespannten Zugfeder mit einer gewissen Vorspannung aufeinander liegen, muss erst die Kraft zum Lösen der Vorspannung überwunden werden. Ist diese Vorspannung überwunden, erfolgt der Kraftanstieg nur noch langsam und nähert sich einer Horizontalen.

Fig. 3 zeigt die Halteplatte 12 mit der Verschlussklappe 13 als einstückiges Spritzgussteil 15. Das Spritzgussteil 15 ist aus einem thermoplastischen Kunststoff ausgebildet.

Das einstückige Spritzgussteil 15 ist dreiteilig. Es besteht aus den drei Teilen: die Verschlussklappe 13, der Verschlussklappenhalter 12h und die Halteplatte 12. Die drei Teile sind über zwei Filmscharniere 13f, 15f verbunden.

Das erste Filmscharnier 13f ist zwischen der Verschlussklappe 13 und dem Verschlussklappenhalter 12h ausgebildet. Das zweite Filmscharnier 15f ist zwischen der Halteplatte 12 und dem Verschlussklappenhalter 12h ausgebildet.

Bei der Montage wird der mit der Verschlussklappe 13 verbundene Verschlussklappenhalter 12h um 180° um die Schwenkachse des zweiten Filmscharniers 15f geschwenkt, d.h. umgeklappt, so dass der Verschlussklappenhalter 12h in die Endposition gelangt, in der der Verschlussklappenhalter 12h auf der Halteplatte 12 aufliegt und die Verschlussklappe 13 in die Geschlossenstellung gelangt. Vor diesem Umklappen im Rahmen der Montage kann die Schraubenfeder 14 montiert werden, d. h. in die weiter oben beschriebenen Federaufnahmen 12fa, 13fa eingelegt werden. Es ist aber auch möglich, die Schraubenfeder 14 bereits in die Spritzgussvorrichtung einzulegen, so dass die Schraubenfeder 14 in das Spritzgussteil 15 integriert ist.

### Bezugszeichenliste

- 1: Staubfilterbeutel
- 11: Beutel
- 11e: Beuteleinlassöffnung
- 12: Halteplatte
- 12d: Dichtungsring
- 12di: Innenrand von 12d
- 12fa: Federaufnahme
- 12h: Halteplatte für Verschlussklappenhalter
- 12r: vorspringender ringförmiger Rand
- 12e: Halteplatteneinlassöffnung
- 13: Verschlussklappe
- 13fa: Federaufnahme
- 13f: erstes Filmscharnier
- 13h: Verschlussklappenhalter
- 14: Schraubenfeder
- 14b: Biegeachse der Schraubenfeder
- 15: Spritzgussteil
- 15f: zweites Filmscharnier
- K1, K2: Federkennlinien
- F: Federkraft
- s: Federweg

## Patentansprüche

1. Halteplatte (12) zum Anordnen auf der Außenseite eines Beutels (11) zur Bereitstellung eines Staubfilterbeutels (1) zum Einsatz in einem Staubsauggerät,
umfassend
- eine Halteplatteneinlassöffnung (12e);
- eine Verschlussklappe (13), die an der Halteplatte (12) über ein Scharnier (13f) um eine Scharnierachse derart schwenkbar gelagert ist, dass die Verschlussklappe (13) in einer Geschlossenstellung die Halteplatteneinlassöffnung (12e) verschließt und in einer Offenstellung die Halteplatteneinlassöffnung (12e) freigibt;
- wobei die Verschlussklappe (13) durch eine Feder (14) in die Geschlossenstellung beaufschlagt ist, indem die Feder mit einem ersten Ende an der Verschlussklappe (13) und mit einem zweiten Ende an der Halteplatte (12) abgestützt ist,
wobei die Feder als eine Schraubenfeder (14) mit einer koaxial zu den Schraubenwindungen der Schraubenfeder (14) verlaufenden Längsachse ausgebildet ist, **dadurch gekennzeichnet, dass** die Schraubenfeder (14) in ihrer Erstreckung entlang der Längsachse einen ersten Längsabschnitt aufweist, der an der Halteplatte (12) abgestützt ist und einen zweiten Längsabschnitt aufweist, der an der Verschlussklappe (13) abgestützt ist,
wobei die Abstützung und Anordnung der Schraubenfeder (14) derart ausgebildet ist, dass beim Verschwenken der Verschlussklappe (13) die Schraubenfeder (14) um eine Biegeachse (14b) belastet wird, die winkelig zur Längsachse der Schraubenfeder (14) angeordnet ist.

2. Halteplatte nach Anspruch 1,
**dadurch gekennzeichnet,**
**dass** die Biegeachse (14b) der Schraubenfeder (14) beim Verschwenken der Verschlussklappe (13) mit der Scharnierachse in einer gemeinsamen Linie fluchtend oder zu der Scharnierachse parallel versetzt angeordnet ist.

3. Halteplatte nach einem der vorangehenden Ansprüche,
**dadurch gekennzeichnet,**
**dass** die Biegeachse (14b) relativ zur Scharnierachse in Richtung der Flächenerstreckung der Halteplatte (12) und/oder der Verschlussklappe (13) lateral versetzt angeordnet ist.

4. Halteplatte nach einem der vorangehenden Ansprüche,
**dadurch gekennzeichnet,**
**dass** die Biegeachse (14b) relativ zur Scharnierachse in einer Richtung senkrecht zur Flächenerstreckung der Halteplatte (12) und/oder der Verschlussklappe (13) angeordnet ist.

5. Halteplatte nach einem der vorangehenden Ansprüche,
**dadurch gekennzeichnet,**
**dass** die Biegeachse (14b) parallel versetzt in einer gemeinsamen Ebene mit der Scharnierachse angeordnet ist, wobei die gemeinsame Ebene senkrecht zur Flächenerstreckung der Halteplatte (12) und/oder der Verschlussklappe (13) angeordnet ist.

6. Halteplatte nach einem der vorangehenden Ansprüche,
**dadurch gekennzeichnet,**
**dass** die Schraubenfeder (14) als Zugfeder oder als Druckfeder ausgebildet ist.

7. Halteplatte nach Anspruch 6,
**dadurch gekennzeichnet,**
**dass** die Schraubenfeder (14) in der Geschlossenstellung der Verschlussklappe als vorgespannte Zugfeder oder als vorgespannte Druckfeder ausgebildet ist.

8. Halteplatte nach einem der Ansprüche 6 oder 7,
**dadurch gekennzeichnet,**
**dass** die Schraubenfeder (14) in der Geschlossenstellung der Verschlussklappe mit nicht linearer Längsachse, vorzugsweise um die Biegeachse (14b) gebogener Längsachse angeordnet ist.

9. Halteplatte nach einem der vorangehenden Ansprüche,
**dadurch gekennzeichnet,**
**dass** die Halteplatte (12) eine halteplattenseitige Federaufnahme (12fa) aufweist, in und/oder an und/oder auf der der an der Halteplatte (12) abgestützte erste Längsabschnitt der Schraubenfeder (14) aufgenommen ist, und/oder
**dass** die Verschlussklappe (13) eine verschlussklappenseitige Federaufnahme (13fa) aufweist, in und/oder an und/oder auf der der an der Verschlussklappe (13) abgestützte zweite Längsabschnitt der Schraubenfeder (14) aufgenommen ist.

10. Halteplatte nach einem der vorangehenden Ansprüche,
**dadurch gekennzeichnet,**
**dass** die halteplattenseitige Federaufnahme (12fa) als Kanal ausgebildet ist, der zumindest abschnittsweise als Bohrung oder als Nut ausgebildet ist, und/oder
**dass** die verschlussklappenseitige Federaufnahme (13fa) als Kanal ausgebildet ist, der zumindest abschnittsweise als Bohrung oder als Nut ausgebildet ist.

11. Halteplatte nach einem der vorangehenden Ansprüche,
**dadurch gekennzeichnet,**
**dass** die halteplattenseitige Federaufnahme (12fa) länglich ausgebildet ist mit einer Längserstreckung, die in einem spitzen Winkel zur Flächenerstreckung der Halteplatte (12) angeordnet ist, und/oder dass die verschlussklappenseitige Federaufnahme (13fa) länglich ausgebildet ist mit einer Längserstreckung, die in einem spitzen Winkel zur Flächenerstreckung der Verschlussklappe (13) angeordnet ist.

12. Halteplatte nach einem der vorangehenden Ansprüche,
**dadurch gekennzeichnet,**
**dass** die Schraubenfeder (14) mit dem ersten Längsabschnitt halteplattenseitig axial festgelegt gelagert ist und mit dem zweiten Längsabschnitt verschlussklappenseitig axial verschiebbar gelagert ist oder,
**dass** die Schraubenfeder (14) mit dem ersten Längsabschnitt halteplattenseitig axial verschiebbar gelagert ist und mit dem zweiten Längsabschnitt verschlussklappenseitig axial festgelegt gelagert ist.

13. Halteplatte nach einem der Ansprüche 1 bis 11,
**dadurch gekennzeichnet,**
**dass** die Schraubenfeder (14) mit dem ersten Längsabschnitt halteplattenseitig axial festgelegt gelagert ist und mit dem zweiten Längsabschnitt verschlussklappenseitig axial festgelegt gelagert ist, oder
**dass** die Schraubenfeder (14) mit dem ersten Längsabschnitt halteplattenseitig axial verschiebbar gelagert ist und mit dem zweiten Längsabschnitt verschlussklappenseitig axial verschiebbar gelagert ist.

14. Halteplatte nach einem der vorangehenden Ansprüche,
**dadurch gekennzeichnet,**
**dass** die Halteplatte (12) mit der Verschlussklappe (13) als einstückiges Kunststoffspritzgussteil, vorzugsweise aus einem Thermoplast, ausgebildet ist und das Scharnier als Filmscharnier (13f) ausgebildet ist.

15. Halteplatte nach Anspruch 14,
**dadurch gekennzeichnet,**
**dass** die Halteplatte (12) einen Verbindungsabschnitt (12h) aufweist, der mit der Verschlussklappe (13) über das Filmscharnier verbunden ist und über ein zweites Filmscharnier (15f) mit einem Hauptabschnitt der Halteplatte (12) verbunden ist, der die Halteplatteneinlassöffnung (12e) aufweist.

16. Halteplatte nach einem der vorangehenden Ansprüche,
**dadurch gekennzeichnet,**
**dass** an der Halteplatte (12) eine vorzugsweise kreisringförmige Dichtung (12d) aus einem gummielastischen Werkstoff angeordnet ist, an der die Verschlussklappe (13) in der Geschlossenstellung dichtend anliegt.

17. Staubfilterbeutel (1) zum Einsatz in einem Staubsauggerät, umfassend
- einen Beutel (11) aus Filtermaterial mit einer Beuteleinlassöffnung (11e);
- eine Halteplatte gemäß zumindest einem der vorherigen Ansprüche;
wobei die Halteplatte (12) im Bereich der Beuteleinlassöffnung (11e) auf der Außenseite des Beutels (11) derart angeordnet ist, dass die Beuteleinlassöffnung (11e) mit der Halteplatteneinlassöffnung (12e) fluchtet;

18. Verfahren zur Herstellung eines Staubfilterbeutels (1) nach Anspruch 17
**dadurch gekennzeichnet,**
**dass** die Halteplatte (12) mit der Verschlussklappe (13) aus einem vorzugsweise thermoplastischen Kunststoffmaterial über Spritzgießen als einstückiges Spritzgussteil (15) in einem Spritzgusswerkzeug hergestellt wird, wobei die Schraubenfeder (14) vor dem Spritzgussvorgang in das Spritzgusswerkzeug eingelegt wird und beim Spritzgießen teilweise mit dem thermoplastischen Kunststoffmaterial der Halteplatte (12) und/oder der Verschlussklappe (13) verbunden wird oder die Schraubenfeder (14) nach dem Spritzgussvorgang in die Halteplatte (12) und/oder in die Verschlussklappe (13) eingelegt wird.

19. Verfahren zur Herstellung eines Staubfilterbeutels (1) nach Anspruch 18,
**dadurch gekennzeichnet,**
**dass** die vorzugsweise kreisringförmige Dichtung (12d) beim Spritzgießen teilweise mit dem thermoplastischen Kunststoffmaterial der Halteplatte (12) verbunden wird oder nach dem Spritzgießen mit der Halteplatte (12) verklebt wird.

## Claims

1. Retaining plate (12) to be arranged on the outside of a bag (11) for providing a dust filter bag (1) for use in a vacuum cleaning device, comprising:
- a retaining plate inlet opening (12e);
- a closure cap (13) which is mounted on the retaining plate (12) by means of a hinge (13f) so as to be able to pivot about a hinge axis such that the closure cap (13), in a closed position, closes the retaining plate inlet opening (12e) and, in an open position, opens the retaining plate inlet opening (12e);
- the closure cap (13) being spring-loaded into the closed position by means of a spring (14) by the spring being supported at a first end on the closure cap (13) and at a second end on the retaining plate (12),
the spring being in the form of a helical spring (14) having a longitudinal axis running coaxially to the turns of the helical spring (14), **characterised in that** the helical spring (14) has, in its extension along the longitudinal axis, a first longitudinal portion which is supported on the retaining plate (12) and a second longitudinal portion which is supported on the closure cap (13), the helical spring (14) being supported and arranged such that, when the closure cap (13) is pivoted, the helical spring (14) is loaded around a neutral axis (14b) which is arranged at an angle to the longitudinal axis of the helical spring (14).

2. Retaining plate according to claim 1, **characterised in that** the neutral axis (14b) of the helical spring (14), when the closure cap (13) is pivoted, is arranged in alignment with the hinge axis in a common line or so as to be offset in parallel with the hinge axis.

3. Retaining plate according to any of the preceding claims, **characterised in that** the neutral axis (14b) is arranged so as to be laterally offset relative to the hinge axis in the direction of the surface extension of the retaining plate (12) and/or the closure cap (13).

4. Retaining plate according to any of the preceding claims, **characterised in that** the neutral axis (14b) is arranged relative to the hinge axis in a direction perpendicular to the surface extension of the retaining plate (12) and/or the closure cap (13).

5. Retaining plate according to any of the preceding claims, **characterised in that** the neutral axis (14b) is arranged so as to be offset in parallel in a common plane with the hinge axis, the common plane being arranged perpendicularly to the surface extension of the retaining plate (12) and/or the closure cap (13).

6. Retaining plate according to any of the preceding claims, **characterised in that** the helical spring (14) is in the form of a tension spring or a compression spring.

7. Retaining plate according to claim 6, **characterised in that** the helical spring (14), in the closed position of the closure cap, is in the form of a pretensioned tension spring or a pretensioned compression spring.

8. Retaining plate according to either claim 6 or claim 7, **characterised in that** the helical spring (14), in the closed position of the closure cap, is arranged so as to have a non-linear longitudinal axis, preferably a longitudinal axis bent about the neutral axis (14b).

9. Retaining plate according to any of the preceding claims, **characterised in that** the retaining plate (12) comprises a retaining-plate-side spring seat (12fa), in and/or at and/or on which the first longitudinal portion of the helical spring (14) supported on the retaining plate (12) is received, and/or **in that** the closure cap (13) comprises a closure-cap-side spring seat (13fa), in and/or at and/or on which the second longitudinal portion of the helical spring (14) supported on the closure cap (13) is received.

10. Retaining plate according to any of the preceding claims, **characterised in that** the retaining-plate-side spring seat (12fa) is in the form of a channel which is formed at least in portions as a hole or as a groove, and/or **in that** the closure-cap-side spring seat (13fa) is in the form of a channel which is formed at least in portions as a hole or as a groove.

11. Retaining plate according to any of the preceding claims, **characterised in that** the retaining-plate-side spring seat (12fa) is elongate and has a longitudinal extension which is arranged at an acute angle to the surface extension of the retaining plate (12), and/or **in that** the closure-cap-side spring seat (13fa) is elongate and has a longitudinal extension which is arranged at an acute angle to the surface extension of the closure cap (13).

12. Retaining plate according to any of the preceding claims, **characterised in that** the helical spring (14) is mounted so as to be axially secured on the retaining-plate side by means of the first longitudinal portion and is axially movably mounted on the closure-cap side by means of the second longitudinal portion, or **in that** the helical spring (14) is axially movably mounted on the retaining-plate side by means of the first longitudinal portion and is mounted so as to be axially secured on the closure-cap side by means of the second longitudinal portion.

13. Retaining plate according to any of claims 1 to 11, **characterised in that** the helical spring (14) is mounted so as to be axially secured on the retaining-plate side by means of the first longitudinal portion and is mounted so as to be axially secured on the closure-cap side by means of the second longitudinal portion, or **in that** the helical spring (14) is axially movably mounted on the retaining-plate side by means of the first longitudinal portion and is axially movably mounted on the closure-cap side by means of the second longitudinal portion.

14. Retaining plate according to any of the preceding claims, **characterised in that** the retaining plate (12), together with the closure cap (13), is in the form of a single-piece plastics injection-moulded part, preferably made of a thermoplastic polymer, and the hinge is in the form of a film hinge (13f).

15. Retaining plate according to claim 14, **characterised in that** the retaining plate (12) comprises a connecting portion (12h) which is connected to the closure cap (13) by means of the film hinge and is connected to a main portion of the retaining plate (12) by means of a second film hinge (15f), which main portion comprises the retaining plate inlet opening (12e).

16. Retaining plate according to any of the preceding claims, **characterised in that** a preferably annular seal (12d) made of a rubber-elastic material is arranged on the retaining plate (12), on which seal the closure cap (13) sealingly rests in the closed position.

17. Dust filter bag (1) for use in a vacuum cleaning device, comprising:
- a bag (11) made of a filter material and comprising a bag inlet opening (11e);
- a retaining plate according to at least one of the preceding claims;
wherein the retaining plate (12) is arranged on the outside of the bag (11) in the region of the bag inlet opening (11e) in such a way that the bag inlet opening (11e) aligns with the retaining plate inlet opening (12e).

18. Method for producing a dust filter bag (1) according to claim 17, **characterised in that** the retaining plate (12), together with the closure cap (13), is produced as a single-piece injection-moulded part (15) from a preferably thermoplastic plastics material by means of injection moulding in an injection moulding tool, the helical spring (14) being placed in the injection moulding tool before the injection moulding process and, during injection moulding, being connected in part to the thermoplastic plastics material of the retaining plate (12) and/or the closure cap (13), or the helical spring (14) being placed in the retaining plate (12) and/or in the closure cap (13) after the injection moulding process.

19. Method for producing a dust filter bag (1) according to claim 18, **characterised in that** the preferably annular seal (12d) is connected in part to the thermoplastic plastics material of the retaining plate (12) during injection moulding or is adhesively bonded to the retaining plate (12) after injection moulding.

## Revendications

1. Plaque de maintien (12) destinée à être disposée à l'extérieur d'un sac (11) destinée à former un sac-filtre à poussière (1) destiné à être utilisé dans un aspirateur, comprenant
- une ouverture d'entrée de plaque de maintien (12e) ;
- un volet de fermeture (13) monté de manière pivotante au niveau de la plaque de maintien (12) par l'intermédiaire d'une charnière (13f) autour d'un axe de charnière, de sorte que le volet de fermeture (13) ferme l'ouverture d'entrée de plaque de maintien (12e) dans une position fermée, et libère l'ouverture d'entrée de plaque de maintien (12e) dans une position ouverte ;
- le volet de fermeture (13) étant pressé dans la position fermée par un ressort (14), le ressort étant soutenu par une première extrémité au niveau du volet de fermeture (13) et une seconde extrémité au niveau de la plaque de maintien (12),
le ressort étant conçu comme un ressort hélicoïdal (14) avec un axe longitudinal s'étendant de manière coaxiale par rapport aux spires hélicoïdales du ressort hélicoïdal (14),
**caractérisé en ce que** le ressort hélicoïdal (14) présente, dans son prolongement le long de l'axe longitudinal, une première section longitudinale soutenue au niveau de la plaque de maintien (12) et présente une seconde section longitudinale soutenue au niveau du volet de fermeture (13),
le soutien et la disposition du ressort hélicoïdal (14) sont conçus de sorte que, lors du pivotement du volet de fermeture (13), le ressort hélicoïdal (14) est chargé autour d'un axe de flexion (14b) disposé de manière angulaire par rapport à l'axe longitudinal du ressort hélicoïdal (14).

2. Plaque de maintien selon la revendication 1, **caractérisée en ce que** l'axe de flexion (14b) du ressort hélicoïdal (14) est disposé de manière coïncidente avec l'axe de charnière ou de manière décalée parallèlement à l'axe de charnière lors du pivotement du volet de fermeture (13).

3. Plaque de maintien selon l'une des revendications précédentes, **caractérisée en ce que** l'axe de flexion (14b) est disposé de manière latéralement décalée par rapport à l'axe de charnière dans la direction de l'extension en surface de la plaque de maintien (12) et/ou du volet de fermeture (13).

4. Plaque de maintien selon l'une des revendications précédentes, **caractérisée en ce que** l'axe de flexion (14b) est disposé, par rapport à l'axe de charnière, dans une direction perpendiculaire à l'extension en surface de la plaque de maintien (12) et/ou du volet de fermeture (13).

5. Plaque de maintien selon l'une des revendications précédentes, **caractérisée en ce que** l'axe de flexion (14b) est disposé de manière parallèlement décalée dans un plan commun avec l'axe de charnière, le plan commun étant disposé perpendiculairement à l'extension en surface de la plaque de maintien (12) et/ou du volet de fermeture (13).

6. Plaque de maintien selon l'une des revendications précédentes, **caractérisée en ce que** le ressort hélicoïdal (14) est conçu comme un ressort de traction ou un ressort de compression.

7. Plaque de maintien selon la revendication 6, **caractérisée en ce que** le ressort hélicoïdal (14) est conçu, dans la position fermée du volet de fermeture, comme un ressort de traction précontraint ou un ressort de compression précontraint.

8. Plaque de maintien selon l'une des revendications 6 ou 7, **caractérisée en ce que** le ressort hélicoïdal (14) est disposé dans la position fermée du volet de fermeture avec axe longitudinal non linéaire, de préférence autour de l'axe de flexion (14b) à axe longitudinal incurvé.

9. Plaque de maintien selon l'une des revendications précédentes, **caractérisée en ce que** la plaque de maintien (12) présente un logement de ressort du côté de la plaque de maintien (12fa), dans lequel et/ou au niveau duquel et/ou sur lequel la première section longitudinale du ressort hélicoïdal (14) soutenue au niveau de la plaque de maintien (12) est logée, et/ou
que le volet de fermeture (13) présente un logement de ressort du côté du volet de fermeture (13fa) dans lequel et/ou au niveau duquel et/ou sur lequel la seconde section longitudinale du ressort hélicoïdal (14) soutenue au niveau du volet de fermeture (13) est logée.

10. Plaque de maintien selon l'une des revendications précédentes, **caractérisée en ce que** le logement de ressort du côté de la plaque de maintien (12fa) est conçu comme un canal conçu au moins partiellement comme un alésage ou une gorge, et/ou
que le logement de ressort du côté du volet de fermeture (13fa) est conçu comme un canal conçu, au moins partiellement, comme un alésage ou une gorge.

11. Plaque de maintien selon l'une des revendications précédentes, **caractérisée en ce que** le logement de ressort du côté de la plaque de maintien (12fa) est conçu de manière oblongue avec une étendue longitudinale disposée selon un angle aigu par rapport à l'extension en surface de la plaque de maintien (12), et/ou
que le logement de ressort du côté du volet de fermeture (13fa) est conçu de manière oblongue avec une étendue longitudinale agencée selon un angle aigu par rapport à l'extension en surface du volet de fermeture (13).

12. Plaque de maintien selon l'une des revendications précédentes, **caractérisée en ce que** le ressort hélicoïdal (14) est monté de manière axialement fixe du côté de la plaque de maintien avec la première section longitudinale, et est monté de manière axialement coulissante du côté du volet de fermeture avec la seconde section longitudinale, ou
que le ressort hélicoïdal (14) est monté de manière axialement coulissante du côté de la plaque de maintien avec la première section longitudinale et monté de manière axialement fixe du côté du volet de fermeture avec la seconde section longitudinale.

13. Plaque de maintien selon l'une des revendications 1 à 11, **caractérisée en ce que** le ressort hélicoïdal (14) est monté de manière axialement fixe du côté de la plaque de maintien avec la première section longitudinale, et est monté de manière axialement fixe du côté du volet de fermeture avec la seconde section longitudinale, ou
que le ressort hélicoïdal (14) est monté de manière axialement coulissante du côté de la plaque de maintien avec la première section longitudinale et monté de manière axialement coulissante du côté du volet de fermeture avec la seconde section longitudinale.

14. Plaque de maintien selon l'une des revendications précédentes, **caractérisée en ce que** la plaque de maintien (12) avec le volet de fermeture (13) est conçue comme une pièce moulée par injection en matière plastique en une pièce, de préférence en matière thermoplastique, et que la charnière est conçue comme une charnière à film (13f).

15. Plaque de maintien selon la revendication 14, **caractérisée en ce que** la plaque de maintien (12) présente une section de liaison (12h) reliée au volet de fermeture (13) par la charnière à film, et reliée à une section principale de la plaque de maintien (12) par une seconde charnière à film (15f), laquelle section principale présente l'ouverture d'entrée de plaque de maintien (12e).

16. Plaque de maintien selon l'une des revendications précédentes, **caractérisée en ce qu'**un joint d'étanchéité de préférence annulaire (12d) fabriqué en un matériau élastique en caoutchouc est disposé au niveau de plaque de maintien (12), joint au niveau duquel le volet de fermeture (13) s'applique de manière étanche dans la position fermée.

17. Sac-filtre à poussière (1) destiné à être utilisé dans un aspirateur, comprenant
- un sac (11) en matériau filtrant avec une ouverture d'entrée de sac (11e) ;
- une plaque de maintien selon au moins l'une des revendications précédentes ;
la plaque de maintien (12) dans la région de l'ouverture d'entrée de sac (11e) sur l'extérieur du sac (11) étant agencée de sorte que l'ouverture d'entrée de sac (11e) coïncide avec l'ouverture d'entrée de plaque de maintien (12e).

18. Procédé de fabrication d'un sac-filtre à poussière (1) selon la revendication 17, **caractérisé en ce que** la plaque de maintien (12) avec le volet de fermeture (13) est produite en un matériau plastique de préférence thermoplastique par moulage par injection en tant que pièce moulée par injection en une pièce (15) dans un outil de moulage par injection, le ressort hélicoïdal (14) étant inséré dans l'outil de moulage par injection avant le processus de moulage par injection, et est reliée partiellement au matériau plastique thermoplastique de la plaque de maintien (12) lors du moulage par injection et/ou le volet de fermeture (13) est relié ou le ressort hélicoïdal (14) est inséré dans la plaque de maintien (12) et/ou dans le volet de fermeture (13) après le processus de moulage par injection.

19. Procédé de fabrication d'un sac-filtre à poussière (1) selon la revendication 18, **caractérisé en ce que** le joint d'étanchéité de préférence annulaire (12d) est relié partiellement au matériau plastique thermoplastique de la plaque de maintien (12) lors du moulage par injection, ou collé avec la plaque de maintien (12) après le moulage par injection.
